# EUROPÄISCHE PATENTSCHRIFT

(11) **EP 0 371 183 B1**
(45) Veröffentlichungstag und Bekanntmachung des Hinweises auf die Patenterteilung: **18.05.1994**
(21) Anmeldenummer: 88730266.9
(22) Anmeldetag: 01.12.1988
(51) Int. Cl.: B41J 2/275, B41J 2/235

(54) **Matrixnadeldruckkopf der Klappankerbauart**
Wire matrix print head of the clapper type
Tête d'impression matricielle à aiguilles du type à armature battante

(43) Veröffentlichungstag der Anmeldung: 06.06.1990
(73) Patentinhaber: MANNESMANN Aktiengesellschaft, 40027 Düsseldorf (DE)
(72) Erfinder: Gugel, Bernd, D-7900 Ulm-Einsingen (DE); Kaufmann, Clemens, D-7900 Ulm (DE); Kitzberger, Herbert, D-7908 Oberstotzingen (DE); Röhrer, Kurt, D-7908 Niederstotzingen (DE)
(74) Vertreter: Presting, Hans-Joachim, Dipl.-Ing.

(56) Entgegenhaltungen:
- EP-A- 0 110 662
- EP-A- 0 141 522
- EP-A- 0 155 816
- US-A- 4 273 452
- US-A- 4 407 591

## Beschreibung

Die Erfindung betrifft einen Matrixnadeldruckkopf der Klappankerbauart mit mehreren Systemen, die jeweils aus einem Magnetjochschenkelpaar, einer Elektromagnetspule, einem Klappanker und einer Drucknadel bestehen, ferner mit einem Elektromagnetspulenträger, der aus Sinter oder Feinguß hergestellt ist und zusammen mit einer Grundplatte und den Magnetjochschenkelpaaren einen einstückigen Bauteil bildet, wobei der Elektromagnetspulenträger radial außen einzelne Magnetjochschnnel aufweist, die jeweils auf eine Nadelangriffsstelle bzw. Nadelbefestigungstelle ausgerichtet sind, wobei die radial inneren Magnetjoche zu einem geschlossenen, Kreisrunden oder polygonalen Ring geformt sind und wobei den Klappankern jeweils auf deren Schwenkbewegungen abgestellte Führungsmittel, die mit Aufnahmemitteln an dem geschlossenen Ring zusammenwirken, zugeordnet sind.

Ein derartiger Matrixnadeldruckkopf ist z.B. aus der DE-A1-34 12 855 oder aus der US-A1-4,230,038 bekannt. Die bekannten Lösungen weisen U-förmige Magnetjochschenkelpaare auf. Die Jochschenkel sind hierbei im Querschnitt rechteckförmig. Eine solche Gestaltung ist jedoch raum- und fächenbeanspruchend. Bei der Herstellung tritt das Problem von Lage- und von Formfehlern auf und bei Sinterteilen bzw. Feingußteilen treten Füllungsmängel in dem Herstellungswerkzeug auf. Derartige Füllungsmängel führen zu Ungleichmäßigkeiten des magnetischen Flusses. Der magnetische Fluß hängt u.a. von der Dichte des Werkstoffes ab. Außerdem entstehen Kalibrierungsprobleme des Werkstückes. Sämtliche Schwierigkeiten werden bei Steigerung der Anzahl der Systeme noch weiter erhöht. So ist es bei 18 oder 24 Systemen und mehr Systemen (gleichbleibender Nenndurchmesser vorausgesetzt) nur noch schwierig möglich, die Anker seitlich den Magnetjochschenkeln zuzuordnen bzw. die Anker zu führen.

Ein solcher Matrixnadeldruckkopf ist außerdem aus der EP-A-0 141 522 bekannt, in der Führungslöcher gezeigt sind, in die zylindrische, aus elastischen Stoffen, wie Gummi, bestehende Zapfen eingreifen, wobei letztere Teil des Nadelführungsgehäuses sind. Insofern üben diese stegförmigen Zapfen, weil sie am Nadelführungsgehäuse befestigt sind, eine gelenkartige Wirkung in einer Ebene aus. Solche Zapfen können jedoch nur durch ihre Elastizität auf die Schwenkbewegung des Ankers Einfluß nehmen. Auf Dauer kann die notwendige Genauigkeit der Führung hier jedoch nicht eingehalten werden.

Der Erfindung liegt die Aufgabe zugrunde, insbesondere für niedrigzahlige Systeme (wie z.B. neun Nadeln) ohne Einbuße von magnetischer Energie eine solche Ankerführung vorzuschlagen, bei der die einzelnen Klappanker äußerst genau bestimmt gelagert sind.

Die gestellte Aufgabe wird erfindungsgemäß dadurch gelöst, daß die Aufnahmemittel aus Vertiefungen bestehen, in die jeweils die Führungsmittel eingreifen, die aus Vorsprüngen gebildet sind, und daß die Vorsprünge gleichzeitig nach Montage in paarweise Einschnitte der Klappanker ragen und mit einem die Klappanker jeweils überragenden Abschnitt in die Vertiefungen des radial inneren geschlossenen Rings eingreifen.

Durch den geschlossenen radial inneren Ring wird der Magnetfluß genau und optimal geführt, und die Klappanker werden durch den sehr genau herstellbaren radial inneren Ring sehr genau gelagert, weil die Aufnahmemittel an dem geschlossenen Ring sehr genau positioniert werden können.

Von besonderen Vorteil ist es, daß beim Zusammenbau der beiden Gehäusehälften die Klappanker automatisch in axialer wie in radialer Richtung präzise geführt und gleichzeitig die beiden Gehäusehälften gegeneinander fixiert werden, ohne daß zu hohe Anforderungen an die Toleranz der Teile gestellt werden müssen.

Eine Maßnahme zur Optimierung des Magnetflusses besteht noch darin, daß die Breite des geschlossenen, kreisrunden oder polygonalen Rings dem erforderlichen Magnetfluß angepaßt ist.

Ein Ausführungsbeispiel der Erfindung ist in der Zeichnung dargestellt und wird im folgenden näher beschrieben. Es zeigen
- Fig. 1: einen axialen Längsschnitt durch den Matrixnadeldruckkopf,
- Fig. 2: eine perspektivische Darstellung des einstückigen Elektromagnetspulenträgers mit zwei einzelnen Klappankern und Drucknadeln,
- Fig. 3: eine perspektivische Darstellung des im montierten Zustand dem Elektromagnetspulenträger aus Fig. 2 gegenüberliegenden Teils eines Nadelführungsgehäuses und
- Fig. 4: einen axialen Teillängsschnitt mit einstückigem Elektromagnetspulenträger, Klappanker und dem Nadelführungsgehäuse.

Der Matrixnadeldruckkopf der Klappankerbauart (Fig. 1) weist z.B. neun, zwölf, 18 oder 24 Drucknadeln 1 auf. Jeder Drucknadel 1 ist ein Magnetjochschenkelpaar 2, eine Elektromagnetspule 3 und ein Klappanker 4 zugeordnet, wobei die Elektromagnetspule 3 auf einen radial äußeren Magnetjochschenkel 2a aufgesteckt ist. Es sind neun solcher Systeme dargestellt.

Die Drucknadeln 1 sind in einem Drucknadelführungsgehäuse 5 mittels einzelner Führungswände 6 geführt, deren Bohrungen 7 den bogenförmigen Verlauf von einer Nadelangriffsstelle 8 eines Drucknadelkopfes 8a und dem Klappanker 4 bis zu einem Mundstück 9 festlegen, wobei das Mundstück 9 gegenüber einem nicht gezeichneten Druckwiderlager mit Abstand des Nadelhubes bei auf dem Druckwiderlager aufliegenden Aufzeichnungsträger liegt. Die Nadelangriffsstelle 8 kann auch aus einer Nadelbefestigungsstelle 8b bestehen, an der der Klappanker 4 mit der Drucknadel 2 verschweißt ist. Im Mundstück 9 sind sämtliche neun Drucknadeln 1 zu einer senkrechten Nadelspalte übereinander geführt und gelagert.

Das Drucknadelführungsgehäuse 5 bildet im Bereich der Klappanker 4 eine dem äußeren Durchmesser (Nenndurchmesser) des Matrixnadeldruckkopfes entsprechende Schale 5a, die noch mit besonderen Funktionen oder Merkmalen ausgestattet ist. So befindet sich im Zentrum der Schale 5a eine Führungsbuchse 10, die ein Widerlager für eine Druckfeder 11 bildet, die jeder Drucknadel 1 zugeordnet ist. Weitere Merkmale und Funktionen der Schale 5a werden später beschrieben.

Ein die Systeme aufnehmendes hinteres Gehäuse 12, das aus Kunststoff oder Aluminium (magnetisch nicht leitenden Werkstoffen) hergestellt ist, zentriert einen einstückigen Elektromagnetspulenträger 13 aus Sinter oder Feinguß. Der einteilige, sehr genau und von hoher Oberflächengüte hergestellte Elektromagnetspulenträger 13 liegt magnetisch durch elektrisch nicht leitende Füllstoffe 14 isoliert innerhalb des hinteren Gehäuses 12. Das Gehäuse 12 aus Aluminium ist außerdem mit einer zentrischen, wärmebeständig aufgeklebten Dämpfungsscheibe 15 versehen, auf der die radial inneren Ankerarme 4a in einer Grund- oder Ruhestellung aufliegen.

Die Klappanker 4 sind mit den radial inneren Ankerarmen 4a durch diese Dämpfungsscheibe 15 festgelegt und etwa mittig durch einen im Querschnitt quadratischen elastischen Dämpfungsring 16 sowie durch den radial inneren gegenüberliegenden Magnetjochschenkel des Magnetjochschenkelpaares 2 schwenkgelagert.

Der einstückige Elektromagnetspulenträger 13 bildet radial außen die einzelnen Magnetjochschenkel 2a und die zugehörigen radial inneren Magnetjochschenkel bilden einen geschlossenen Ring 17, der kreisrund oder polygonal und nach der Anzahl der Systeme geformt ist.

Die Klappanker 4 führen Schwenkbewegungen aus, um den Drucknadeln 1 eine Hubbewegung zu erteilen. Derartige Hubbewegungen (Vor- und Rückhub betragen ca. 0,3 mm) werden mit einer Frequenz von 2000 bis 3000 Hz ausgeführt. Um die Klappanker-Schwenkbewegungen schwingungstechnisch einwandfrei auszuführen, sind Führungsmittel 18 notwendig, die mit Aufnahmemitteln 19 (Fig. 2) an dem geschlossenen Ring 17 zusammenwirken.

Im konkreten Ausführungsbeispiel (Fig. 2 bis 4) bestehen die Aufnahmemittel 19 aus Vertiefungen 20, in die als Führungsmittel 18 zu den Vertiefungen 20 formähnliche Vorsprünge 21 ragen. Die Vorsprünge 21 weisen eine Begrenzungsseite 21a und eine Begrenzungsseite 21b auf. Eine der beiden Begrenzungsseiten 21a bzw. 21b ragt in paarweise Einschnitte 4b, 4c der Klappanker 4. Die Vorsprünge 21 überragen jedoch auch in diesen Einschnitten 4b, 4c die Klappanker 4 mit Abschnitten 21c. Mit diesen Abschnitten 21c greifen die Vorsprünge 21 in die Vertiefungen 20 des radial inneren geschlossenen Rings 17 ein. Die Vorsprünge 21 zentrieren sowohl die Klappanker 4, bilden somit auf deren Schwenkbewegungen abgestellte Führungsmittel 18, die mit den Aufnahmemitteln 19 an dem geschlossenen Ring 17 zusammenwirken.

Die Klappanker 4 sind im Bereich des radial inneren Ankerarmes 4a jeweils mittels Nocken 22 zusätzlich geführt. Die Schale 5a wird von der in Fig. 3 dargestellten umgedrehten Lage (für einen besseren Einblick) in die in Fig. 4 gezeigte Betriebslage, d.h. in umgedrehter Lage auf den Ring 17 in Fig. 2 aufgesetzt. Zur Orientierung bei diesem Aufsetzvorgang dient die Richtung des Verlaufs der Drucknadeln 1 in den Fig. 2 und 3.

Von den Elektromagnetspulen 3 sind (Fig. 1) Anschlußleitungen 23 durch die Füllmasse 14 zu einer Leiterplatine 24 geführt. Die Leiterplatine 24 wird durch einen Deckel 25 geschützt. Das Drucknadelführungsgehäuse 5 bzw. die Schale 5a und das hintere Gehäuse 12 werden durch mehrere Schrauben 26 mit Muttern 27 zusammengehalten.

Die Breite 17a des Ringes 17 (Fig. 4) dient als Einstellungsmaßnahme für die Optimierung des Magnetflusses, um mit der günstigsten magnetischen Sättigung zu arbeiten.

Der gesamte in Fig. 1 dargestellte Matrixdruckkopf wird mittels eines Paares von Paßstiften 28 auf einen Druckkopfschlitten aufgesetzt.

## Patentansprüche

1. Matrixnadeldruckkopf der Klappankerbauart mit mehreren Systemen, die jeweils aus einem Magnetjochschenkelpaar (2), einer Elektromagnetspule (3), einem Klappanker (4) und einer Drucknadel (1) bestehen, ferner mit einem Elektromagnetspulenträger (13), der aus Sinter oder Feinguß hergestellt ist und zusammen mit einer Grundplatte und den Magnetjochschenkelpaaren (2) ein einstückiges Bauteil bildet,
wobei der Elektromagnetspulenträger (13) radial außen einzelne Magnetjochschenkel (2a) aufweist, die jeweils auf eine Nadelangriffsstelle (8) bzw. Nadelbefestigungsstelle (8b) ausgerichtet sind, wobei die radial inneren Magnetjoche zu einem geschlossenen, kreisrunden oder polygonalen Ring (17) geformt sind und wobei den Klappankern (4) jeweils auf deren Schwenkbewegungen abgestellte Führungsmittel (18), die mit Aufnahmemitteln (19) an dem geschlossenen Ring (17) zusammenwirken, zugeordnet sind,
dadurch gekennzeichnet, aus Vertiefungen (20) bestehen, in die jeweils die Führungsmittel (18) eingreifen, die aus Vorsprüngen (21) gebildet sind, und daß die Vorsprünge (21) gleichzeitig nach Montage in paarweise Einschnitte (4b, 4c) der Klappanker (4) ragen und mit einem die Klappanker (4) jeweils überragenden Abschnitt (21c) in die Vertiefungen (20) des radial inneren, geschlossenen Rings (17) eingreifen.

2. Matrixnadeldruckkopf nach Anspruch 1,
dadurch gekennzeichnet,
daß die Breite (17a) des geschlossenen, kreisrunden oder polygonalen Rings (17) dem erforderlichen Magnetfluß angepaßt ist.

## Claims

1. A wire matrix print head of the hinged armature type, having a plurality of systems, each of which consists of a pair of magnet yoke arms (2), an electromagnet coil (3), a hinged armature (4) and a print wire (1), and also with an electromagnet coil holder (13), which is made of sinter or of precision casting and together with a base plate and the pairs of magnet yoke arms (2) forms an integral component, in which the electromagnet coil holder (13) has radially on the outside individual magnet coil arms (2a) which are each directed at a wire contact point (8) or wire attachment point (8b), the radially inner magnet yokes being formed into a closed, circular or polygonal ring (17), and in which guide means (18) which are geared to the pivoting movements of the hinged armatures in each case and which cooperate with receiving means (19) on the closed ring (17) are associated with the hinged armatures (4),
characterised in that
the receiving means (19) consist of recesses (20) into which the guide means (18), which are formed of projections (21), engage in each case, and that the projections (21) at the same time after assembly project into paired indentations (4b, 4c) in the hinged armatures (4) and engage in the recesses (20) of the radially inner, closed ring (17) with a section (21c) which projects across the hinged armature (4) in each case.

2. A wire matrix print head according to Claim 1,
characterised in that the width (17a) of the closed, circular or polygonal ring (17) is matched to the required magnetic flux.

## Revendications

1. Tête d'impression matricielle à aiguilles du type à armature battante, comportant plusieurs systèmes qui, à chaque fois, sont constitués d'une paire de branches de culasse d'aimant (2), d'une bobine électromagnétique (3), d'une armature battante (4) et d'une aiguille d'impression (1), et comprenant de plus un support de bobine électromagnétique (13), qui est fabriqué en produit fritté ou obtenu par coulée de précision et forme, en même tant qu'une plaque de base et la paire de branches de culasse d'aimant (2), un élément de construction d'une seule pièce, le support de bobine électromagnétique (13) présentant, radialement extérieurement, des branches de culasse d'aimant (2a) individuelles, qui sont alignées, à chaque fois, sur un point d'engagement (8) des aiguilles ou un point de fixation (8b) des aiguilles, les culasses d'aimant radialement internes étant conformées en une bague fermée (17), ronde ou polygonale, et, aux armatures battantes (4), étant à chaque fois associés des moyens de guidage (18), adaptés à leurs mouvements de pivotement, qui coopèrent avec des moyens de réception (19) sur la bague fermée (17),
caractérisée en ce que les moyens de réception (19) sont constitués d'évidements (20), dans lesquels s'engagent, à chaque fois, les moyens de guidage (18), qui sont formés de saillies (21), et en ce que les saillies (21) s'engagent en même temps, après montage, dans des encoches appariées (4b,4c) des armatures battantes (4) et s'engagent, par un tronçon (21c) dépassant, à chaque fois, les armatures battantes (4), dans les évidements (20) de la bague fermée (17) radialement interne.

2. Tête d'impression matricielle à aiguilles selon la revendication 1,
caractérisée en ce que la largeur (17a) de la bague fermée (17), ronde ou polygonale, est adaptée au flux magnétique nécessaire.
